# EUROPÄISCHE PATENTSCHRIFT

(11) **EP 3 094 783 B1**
(45) Veröffentlichungstag und Bekanntmachung des Hinweises auf die Patenterteilung: **08.11.2017**
(21) Anmeldenummer: 15700949.9
(22) Anmeldetag: 08.01.2015
(51) Int. Cl.: E01F 9/688

(54) **VERKEHRSBAKE**
TRAFFIC WARNING SIGN
BALISE ROUTIÈRE

(30) Priorität: 10.01.2014 DE 102014200320; 18.03.2014 DE 102014204976
(43) Veröffentlichungstag der Anmeldung: 23.11.2016
(73) Patentinhaber: Adolf Nissen Elektrobau GmbH + Co.KG, 25832 Tönning (DE)
(72) Erfinder: FREUND, Kai, 25832 Tönning (DE); TÖWE, Johannes, 25797 Wöhrden (DE)
(74) Vertreter: Seemann & Partner Patentanwälte mbB
(86) Internationale Anmeldenummer: PCT/EP2015/000018
(87) Internationale Veröffentlichungsnummer: WO 2015/104216

(56) Entgegenhaltungen:
- EP-A1- 0 135 756
- EP-A2- 0 456 007
- WO-A2-2013/017120
- DE-U1- 20 205 268

## Beschreibung

Die Erfindung betrifft eine Verkehrsbake mit einem Bakenfuß und einem Bakenblatt.

Im Stand der Technik sind Verkehrsbaken bekannt, die als transportable Verkehrszeichen, wie z.B. Verkehrsbaken und Klappbaken, vor oder an Baustellen aufgestellt werden. Die Verkehrsbaken weisen einen Bakenfuß und ein auf dem Bakenfuß angeordnetes Bakenblatt auf. In einer Ausgestaltung sind die Verkehrsbaken auch als Klappbaken ausgebildet, wobei mittels einer Gelenkanordnung das Bakenblatt am Bakenfuß angeordnet ist.

Beispielsweise ist aus DE 202 05 268 U1 eine Verkehrsbake mit einer Klappvorrichtung für eine gelenkig mit einer Fußplatte verbundenen Bake beschrieben. Darüber hinaus ist in DE 202 09 087 U1 ein Gelenk für Verkehrsbaken beschrieben. Eine weitere Klappbake ist in EP 1 034 333 B1 offenbart.

Ausgehend von diesem Stand der Technik besteht die Aufgabe der Erfindung darin, eine Verkehrsbake, insbesondere Klappbake, bereitzustellen, die sich auf einfache Weise an einem Aufstellungsort schnell aufbauen lässt und für Transportzwecke sowie bei der Aufbewahrung leicht handhabbar sein soll.

Gelöst wird diese Aufgabe durch eine Verkehrsbake, insbesondere Klappbake, mit einem Bakenfuß und einem Bakenblatt, die dadurch weitergebildet ist, dass das Bakenblatt mehrere Bakenblattsegmente aufweist, wobei die Bakenblattsegmente teleskopierbar sind.

Die Erfindung beruht auf dem Gedanken, dass das ein Verkehrszeichen tragende Bakenblatt mehrteilig ausgebildet ist, wobei die Bakenblattsegmente teleskopierbar sind. Dadurch wird erreicht, dass bei einer zusammengeschobenen kompakten Anordnung die Bakenblattsegmente für das Bakenblatt raumsparend ineinander geschoben sind, wobei bei der bestimmungsgemäßen Verwendung der Verkehrsbake im Straßenverkehr die Bakenblattsegmente auseinandergezogen und fixiert angeordnet werden. Hierbei weisen die Bakenblattsegmente entsprechende und gegebenenfalls zusammenwirkende Verkehrssignalfarben oder Verkehrssignalzeichen auf.

Dadurch, dass die, vorzugweise drei, Bakenblattsegmente des Bakenblatts teleskopierbar sind, wird es auch ermöglicht, die Bakenblattsegmente bei einer kompakten Anordnung im eingefahrenen Zustand der Bakenblattsegmente in einer horizontalen Aufnahme am oder auf oder im Bakenfuß anzuordnen, wobei insbesondere die kompakte Anordnung der Bakenblattsegmente in den eingefahrenen Positionen formschlüssig von dem Bakenfuß aufgenommen wird. Vorzugsweise weist das Bakenblatt insgesamt bzw. ausschließlich drei Bakenblattsegmente auf.

Dazu ist in einer Weiterbildung der Verkehrsbake vorgesehen, dass die Bakenblattsegmente derart eingerichtet sind, dass die Bakenblattsegmente in ausgefahrenen Positionen zur Ausbildung eines vollständigen Bakenblatts verrutschsicher angeordnet sind und/oder die Bakenblattsegmente in den eingefahrenen Positionen einen Teil des, vorzugsweise vollständigen, Bakenblatts ausbilden. Insbesondere sind bei der funktionsgerechten Ausbildung eines Bakenblatts in einer Arbeitsposition die Bakenblattsegmente vertikal oder im Wesentlichen vertikal angeordnet, während bei einer kompakten Anordnung der Verkehrsbake die zusammengeschobenen Bakenblattsegmente im Wesentlichen horizontal ausgerichtet sind.

Darüber hinaus ist es im Rahmen der Erfindung ebenfalls vorgesehen, dass das Bakenblatt, bestehend aus mehreren teleskopierbaren Bakenblattsegmenten, auf manuelle Weise lösbar vom Bakenfuß ist, so dass bei einer Aufstellung das Bakenblatt in eine entsprechende Aufnahme des Bakenfußes eingesteckt wird, und anschließend die teleskopierten Bakenblattsegmente ein vollständiges Bakenblatt ausbilden.

Ferner ist in einer Weiterbildung der Verkehrsbake vorgesehen, dass ein Teleskopschienensystem für die bewegbaren Bakenblattsegmente vorgesehen ist und das Teleskopschienensystem derart eingerichtet ist, um die oder wenigstens zwei, vorzugsweise drei oder mehr, Bakenblattsegmente gegeneinander zu verschieben. Unter Verwendung des Teleskopschienensystems ist es dadurch möglich, die Bakenblattsegmente in den ausgefahrenen Positionen anzuordnen und bei einer kompakten Anordnung in die eingefahrenen Positionen zu bringen.

Vorzugsweise weisen hierzu zwei Bakenblattsegmente jeweils wenigstens eine Schiene auf, wobei die wenigstens eine Schiene eines ersten Bakenblattsegments mit der wenigstens einen Schiene eines zweiten Bakenblattsegments zusammenwirken, so dass die eine Schiene des ersten Bakenblattsegments entlang der Schiene des zweiten Bakenblattsegments linear bewegbar ist oder bewegt wird. Hierbei sind die Schienen der Bakenblattsegmente als eine Art Führungsschiene ausgebildet, wobei die Schienen der Bakenblattsegmente ineinander linear schiebbar sind.

Dadurch, dass die Schienen derart profiliert sind, dass sie ineinander und teleskopierbar angeordnet sind, wird auf einfache Weise ein stabiles und sicheres Teleskopschienensystem für die Bakenblattsegmente bereitgestellt.

In einer bevorzugten Ausführungsform ist dabei vorgesehen, dass jedes Bakenblattsegment jeweils zwei Schienen, vorzugsweise an den (beiden) Längsseiten, aufweist, wobei insbesondere eine Schiene an jeweils einer der beiden Längsseiten der Bakenblattsegmente angeordnet ist. Hierdurch wird eine sichere beidseitige Führung der Bakenblattsegmente beim Teleskopiervorgang erreicht.

Des Weiteren ist es bevorzugt, dass für zwei miteinander zusammenwirkende Schienen von zwei Bakenblattsegmenten wenigstens eine Rastsicherung, insbesondere eine federbelastete Rastsicherung, vorgesehen ist, wodurch bei Anordnung im ausgefahrenen Zustand bzw. bei den ausgefahrenen Positionen der Bakenblattsegmente die Bakenblattsegmente dauerhaft verrutschsicher angeordnet sind. Darüber hinaus können auch im Rahmen der Erfindung Rastsicherungen, insbesondere federbelastete Rastsicherungen, wie z.B. federbelastete Kugelrastsicherungen, vorgesehen sein, um im eingefahrenen Zustand bzw. bei den eingefahrenen Positionen der Bakenblattsegmente ein Verschieben der ineinander geschobenen Bakenblattsegmente verhindert wird. Durch die Rastsicherungen zwischen zwei Schienen wird dabei eine temporäre Fixierung der relativ zueinander bewegbaren Bakenblattsysteme erreicht. Bei den (federbelasteten) Rastsicherungen ist vorzugsweise eine Rastnase an einer (ersten) Schiene vorgesehen, die mit einem Rastloch der anderen (zweiten) Schiene zusammenwirkt.

Eine weitere Ausführungsform der Verkehrsbake, insbesondere Klappbake, zeichnet sich dadurch aus, dass ein endseitiges Bakenblattsegment für das Bakenblatt mit einem Leuchtkörper bzw. mit einer Leuchte, insbesondere Verkehrsleuchte, versehen oder verbindbar ist und/oder dass ein endseitiges Bakenblattsegment mit dem Bakenfuß verbindbar oder verbunden ist. Hierdurch wird erreicht, dass bei Aufstellung der Verkehrsbake die Anwendung der Verkehrsbake vergrößert wird. Dadurch, dass ein Bakenblattsegment mit dem Bakenfuß verbunden ist, wird die Handhabung der Verkehrsbake beim Aufstellen sowie beim Transport erleichtert, da die das Bakenblatt ausbildenden Bakenblattsegmente dauerhaft mit dem Bakenfuß verbunden sind.

Ferner zeichnet sich eine Ausführungsform der Verkehrsbake dadurch aus, dass ein endseitiges Bakenblattsegment für den Bakenfuß mit einer Gelenkanordnung mit dem Bakenfuß verbindbar oder verbunden ist, derart, dass die Bakenblattsegmente in einer, vorzugsweise senkrechten, funktionsgerechten Aufstellposition bzw. Arbeitsposition zur Ausbildung des Bakenblatts bringbar sind und die, vorzugsweise zusammengeschobenen, Bakenblattsegmente in einer, vorzugsweise horizontalen bzw. umgeklappten, Ruheposition zur Anlage oder Auflage am Bakenfuß bringbar sind.

Des Weiteren wird die Aufgabe gelöst bzw. die Verkehrsbake dadurch weitergebildet, dass der Bakenfuß einen Rahmen aufweist oder als Rahmen ausgebildet ist, wobei der Rahmen des Bakenfußes derart eingerichtet ist, ein, vorzugsweise umgeklapptes, Bakenblatt oder eine Anordnung von, vorzugsweise teleskopierbaren und/oder umgeklappten, Bakenblattsegmenten zur Ausbildung eines Bakenblatts, vorzugsweise formkomplementär, aufzunehmen.

Dadurch, dass der Bakenfuß einen Rahmen aufweist oder als Rahmen ausgebildet ist, ist es möglich, durch den Rahmen eine Aufnahme für das Bakenblatt oder für die Anordnung der eingefahrenen oder zusammengeschobenen Bakenblattsegmente bereitzustellen, so dass die Handhabung der Verkehrsbake erleichtert ist. Hierbei ist der Rahmen derart geformt, dass insbesondere bei Anordnung des Bakenblatts bzw. bei Anordnung der teleskopierbaren Bakenblattsegmente das Bakenblatt bzw. die Anordnung der Bakenblattsegmente formkomplementär durch den Rahmen aufgenommen ist bzw. wird.

Des Weiteren zeichnet sich eine Ausführungsform der Verkehrsbake dadurch aus, dass der Bakenfuß, vorzugsweise mit einem am Rahmen angeordneten Bakenblatt oder mit einer am Rahmen angeordneten Anordnung von vorzugsweise teleskopierbaren, Bakenblattsegmenten, im Zusammenwirken mit einem weiteren Bakenfuß stapelbar ausgebildet ist, wobei insbesondere der Bakenfuß bei gestapelter Anordnung des Bakenfußes auf dem weiteren Bakenfuß verrutschsicher angeordnet ist. Dadurch werden der Transport sowie die Aufbewahrung der Verkehrsbake erleichtert.

Dazu ist in einer Weiterbildung der Verkehrsbake vorgesehen, dass der Rahmen des Bakenfußes einen vorspringenden Positionierungskörper oder mehrere miteinander zusammenwirkende Positionierungskörper aufweist, wobei insbesondere der oder die Positionierungskörper auf der Oberseite des Bakenfußes ausgebildet sind. Durch den oder die vorspringenden Positionierungskörper auf der Oberseite des Bakenfußes und/oder auf der Unterseite wird erreicht, dass beim Stapeln die Positionierungskörper in entsprechenden Nuten oder Ausnehmungen am zweiten Bakenfuß eingreifen und dadurch ein Verrutschen der Verkehrsbake verhindert wird. Somit wird ein gefahrloses Stapeln von mehreren Baken erreicht.

Dazu ist weiterhin bei einer Ausführungsform vorgesehen, dass der Bakenfuß an der Unterseite und/oder Oberseite mit wenigstens einer, vorzugsweise nutartigen, Ausnehmung zur Aufnahme von wenigstens einem Positionierungskörper eines weiteren Bakenfußes ausgebildet ist, wobei die wenigstens eine Ausnehmung eingerichtet ist, um einen oberseitigen und/oder unterseitigen Positionierungskörper des zweiten Bakenfußes verrutschsicher aufzunehmen, wobei die unterseitige und/oder oberseitige Ausnehmung des Bakenfußes für die Positionierungskörper und die Positionierungskörper des zweiten Bakenfußes form- und funktionskomplementär zusammenwirken.

Ferner ist es bevorzugt, dass für das Bakenblatt eine Leuchte oder ein Leuchtkörper, insbesondere eine Verkehrsleuchte, vorgesehen ist, wobei insbesondere der Leuchtkörper am endseitigen Bakenblattsegment anordbar oder angeordnet ist und/oder insbesondere der Leuchtkörper einen Griff aufweist, wobei insbesondere der Griff des Leuchtkörpers bei Anordnung des Bakenblatts oder der Anordnung der zusammengeschobenen Bakenblattsegmente vom Bakenfuß, insbesondere vom Rahmen des Bakenfußes, aufgenommen ist.

Schließlich zeichnet sich die Verkehrsbake dadurch aus, dass der Bakenfuß ringförmig oder nach Art eines Rings ausgebildet ist und/oder der Bakenfuß langgestreckt ausgebildet ist, wobei insbesondere im Bereich einer Stirnseite des Bakenfußes das Bakenblatt oder die Anordnung der Bakenblattsegmente drehbar oder schwenkbar mit dem Bakenfuß verbunden oder verbindbar ist.

Ferner ist es in einer Weiterbildung der Verkehrsbake vorgesehen, dass an der Stirnseite des Bakenfußes, an der die Bakenblattsegmente über eine Gelenkanordnung mit dem Bakenfuß verbunden sind, eine Griffmulde ausgebildet ist, wodurch die Handhabung der Verkehrsbake beim Aufstellen erleichtert ist.

Eine verbesserte Handhabung ergibt sich ferner durch eine Verkehrsbake, die mit einem Bakenfuß und einem Bakenblatt ausgebildet oder die gemäß einer der voranstehend beschriebenen Ausführungsformen ausgestaltet ist, und wobei das Bakenblatt einen Leuchtkörper, vorzugsweise Verkehrsleuchte, aufweist und ein Akkumulator zum Betreiben des Leuchtkörpers vorgesehen ist, die dadurch weitergebildet wird, dass der Akkumulator für den Leuchtkörper derart eingerichtet ist, um auf drahtlose, induktive Weise mittels einer, vorzugsweise externen, Ladestation aufgeladen zu werden, wobei insbesondere die Ladestation für den Akkumulator im Bakenfuß, vorzugsweise integriert, ausgebildet ist.

Der Akkumulator ist vorzugsweise im Bereich der Leuchte bzw. des Leuchtkörpers oder in der Leuchte bzw. der Signalleuchte angeordnet oder integriert eingebaut und zum Betreiben von einem Signalleuchtmittel wie z.B. einem Leuchtmittel der Verkehrsbake vorgesehen. Neben Leuchtlampen sind als Leuchtmittel beispielsweise auch Leuchtdioden (LEDs) denkbar.

Dadurch, dass der Akkumulator sich auf drahtlose Weise mittels einer Ladestation per induktiver Kopplung aufgeladen wird, wird die elektrische Energie zwischen der Ladestation und dem Akkumulator ohne Kabel oder Steckverbindungen zwischen der Ladestation und dem Akkumulator induktiv übertragen.

Für die induktive Kopplung zwischen der Ladestation und dem Akkumulator zur drahtlosen Aufladung des Akkumulators ist eine Sekundärspule vorgesehen, die mit einer Primärspule der Ladestation koppelbar oder gekoppelt ist. Hierbei ist in einer Ausgestaltung der Verkehrsbake vorgesehen, dass die Sekundärspule, die mit dem Akkumulator der Verkehrsbake verbunden oder verbindbar ist, im oder am Griff des Leuchtköpers bzw. der Signalleuchte angeordnet ist. Dabei ist es im Rahmen der Erfindung vorgesehen, dass der Griff des Leuchtkörpers als Griffschale oder dergleichen ausgebildet ist. Insbesondere ist die Sekundärspule für den Akkumulator im äußeren Randbereich des Griffes des Leuchtkörpers angeordnet, wobei in einer weiteren Ausgestaltung die Sekundärspule, die mit dem Akkumulator für das Leuchtmittel verbunden oder verbindbar ist, an der (oberen) Stirnseite des Leuchtkörpers angeordnet sein kann.

Der Akkumulator ist in einer Weiterbildung der Verkehrsbake im Griff oder im Bereich des Griffes oder an einer geeigneten Stelle im Leuchtkörper vorteilhafterweise angeordnet.

Befindet sich gemäß einer Ausführung der Verkehrsbake die Sekundärspule für den Akkumulator beispielsweise im freien Endbereich des Griffes, der vom Leuchtkörper der Verkehrsbake abgewandt ist, so ist in der umgeklappten oder eingefahrenen Position des Bakenblatts, die auch als Ruheposition bezeichnet wird, die Sekundärspule gut zugänglich für die induktive Kopplung mit einer Primärspule der Ladestation, da die Sekundärspule am Rand des Griffes angeordnet ist.

Ferner ist in einer Ausgestaltung der Verkehrsbake vorgesehen, dass die Verkehrsbake im Zusammenwirken mit einem weiteren Bakenfuß stapelbar ist, sodass bei einer gestapelten Anordnung von mehreren Verkehrsbaken mit umgeklapptem Bakenblatt übereinander oder aufeinander die Sekundärspulen der Bakenblätter, die in den Griffen oder Griffschalen der jeweiligen Leuchtkörper randseitig und/oder am freien Ende angeordnet sind, im Randbereich der zusammengeklappten Verkehrsbake angeordnet sind. Hierdurch können die Sekundärspulen für die jeweiligen Akkumulatoren der Bakenblätter auf einfache Weise mit einer, vorzugsweise externen, Ladestation für die Akkumulatoren gekoppelt werden.

Die Ladestation für die Akkumulatoren der gestapelten Verkehrsbaken weist dazu mindestens eine oder mehrere Primärspulen auf, die jeweils mit einer Sekundärspule eines Bakenblatts einer Verkehrsbake für die drahtlose Energieübertragung gekoppelt oder koppelbar ist. Vorzugsweise weist die Ladestation mehrere übereinander angeordnete Primärspulen auf, wobei insbesondere der Abstand zwischen den Primärspulen der Ladestation dem Abstand der übereinander angeordneten Sekundärspulen bei einer Anordnung der aufeinander bzw. übereinander gestapelten Verkehrsbaken entspricht. Die Ladestation ist oder wird zum Aufladen der Akkumulatoren der Verkehrsbaken an den gestapelten Verkehrsbaken angeordnet, so dass die Primärspulen der Ladestation mit den in den Griffen der Bakenblätter der Verkehrsbaken vorgesehenen Sekundärspulen zusammenwirken, um auf drahtlose, induktive Weise die Akkmulatoren für die Leuchtkörper aufzuladen.

Insbesondere wird der Akkumulator einer Verkehrsbake aufgeladen, wenn die Verkehrsbake nicht in Gebrauch ist. Bei einer Klappbake erfolgt vorzugsweise der Aufladevorgang des Akkumulators im umgeklappten Zustand des Bakenblatts bzw. im eingefahrenen Zustand der Bakenblattsegmente. Vorzugsweise werden die Akkumulatoren bzw. Batterien des Leuchtkörpers des Bakenblatts während der Aufbewahrung oder des Transports der Verkehrsbaken aufgeladen.

In einer vorteilhaften Ausgestaltung ist die Ladestation für den Akkumulator des Bakenblatts im Bakenfuß der Verkehrsbake bzw. der Klappbake vorgesehen, so dass nach Umklappen des, vorzugsweise teleskopbierbaren, Bakenblatts aus der, vorzugsweise senkrechten, funktionsgerechten Aufstellposition in die, vorzugsweise horizontale bzw. umgeklappte, Ruheposition bei Anlage oder Auflage am Bakenfuß der Akkumulator mittels der am Bakenfuß vorgesehenen Ladestation aufladbar ist oder aufgeladen wird. Hierbei sind für jede Verkehrsbake mindestens ein induktiv aufladbarer Akkumulator und eine Ladestation für den Akkumulator vorgesehen. Bevorzugterweise ist bei der Weiterbildung die Ladestation im Rahmen des Bakenfußes oder im als Rahmen ausgebildeten Bakenfuß angeordnet oder anordbar.

Ferner ist es im Rahmen der Erfindung gemäß einer Ausführung möglich, dass ein System zum Aufladen des Akkumulators der Verkehrsbake bereitgestellt wird, so dass die Verkehrsbake mit dem, insbesondere umgeklappten, Bakenblatt in bzw. an einem Gestell oder Tragegestell angeordnet wird, wobei das Gestell oder das Tragegestell für die Verkehrsbake eine Ladestation aufweist, mittels der der Akkumulator der Verkehrsbake aufgeladen wird. Vorzugsweise ist das Gestell oder das Tragegestell für die Verkehrsbake modulartig und/oder stapelbar ausgebildet.

Ferner wird die Handhabung von, vorzugsweise gestapelten, Verkehrsbaken erleichtert, indem eine Ladestation für einen Akkumulator eines Leuchtkörpers einer Verkehrsbake, insbesondere einer voranstehend beschriebenen Verkehrsbake, dadurch weitergebildet wird, dass die Ladestation ausgebildet ist, um jeweils einen Akkumulator von mehreren, vorzugsweise übereinander gestapelten, Verkehrsbaken, vorzugsweise gleichzeitig, aufzuladen, wobei insbesondere die Ladestation turmartig oder als Turm ausbildet ist und/oder wobei die Ladestation mehrere, in Abständen, vorzugsweise übereinander, angeordnete Primärspulen, die mit jeweils einer Sekundärspule für einen Akkumulator zur Aufladung des Akkumulators zusammenwirken, aufweist.

Unter Verwendung der turmartigen, vorzugsweise externen, Ladestation werden die Akkumulatoren von mehreren übereinander gestapelten Verkehrsbaken aufgeladen, wobei ein Stapel der Verkehrsbaken an der, mit mehreren Primärspulen versehenen Ladestation angeordnet wird, so dass jeweils eine Primärspule der externen Ladestation mit einer Sekundärspule zusammenwirkt, um einen Akkumulator einer Verkehrsbake aufzuladen. Hierdurch wird mit der Ladestation für die Akkumulatoren und mit den gestapelten Verkehrsbaken ein System zum, vorzugsweise gleichzeitigen oder parallelen, Aufladen von mehreren Akkumulatoren von Verkehrsbaken bereitgestellt. Weitere Ausgestaltungen der Ladestation für mehrere Akkumulatoren von Verkehrsbaken und der Verkehrsbaken sind voranstehend und nachfolgend beschrieben.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1a, 1b: verschiedene Ansichten einer Verkehrsbake im aufge-stellten Zustand;
- Fig. 1c, 1d: schematische Ansichten einer Verkehrsbake im zu-sammengeklappten Zustand;
- Fig. 2a: eine perspektivische Ansicht einer weiteren erfindungs-gemäßen Verkehrsbake in einer schematischen per-spektiven Darstellung;
- Fig. 2b: eine Draufsicht einer zusammengeklappten Verkehrs-bake und
- Fig. 2c: schematisch eine Ansicht eines Stapels von Verkehrs-baken;
- Fig. 3a, 3b: schematisch jeweils eine Seitenansicht einer Verkehrs-bake gemäß einer weiteren Ausgestaltung in einer Auf-stellposition und einem zusammengeklappten Zustand und
- Fig. 4a: schematisch eine perspektivische Ansicht eines Gestells für eine Verkehrsbake und
- Fig. 4b: schematisch eine perspektivische Ansicht des Gestells mit einer Verkehrsbake;
- Fig. 5a: eine Draufsicht einer zusammengeklappten Verkehrsbake gemäß einer weiteren Ausgestaltung und
- Fig. 5b: schematisch eine Ansicht einer gestapelten Anordnung von Verkehrsbaken mit einer Ladestation.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1a ist eine Frontansicht einer Verkehrsbake 10 schematisch gezeigt. Fig. 1b zeigt die aufgestellte Verkehrsbake 10 aus Fig. 1 a in einer Seitenansicht. Die Verkehrsbake 10 ist vorzugsweise als Klappbake ausgebildet. In den Fig. 1c und 1d sind eine Seitenansicht sowie eine Draufsicht auf die zusammengeklappte Verkehrsbake 10 schematisch gezeigt.

Die in den Figuren 1a bis 1d gezeigte Verkehrsbake 10 weist einen Bakenfuß 12 auf, der als Standfuß für die Verkehrsbake ausgebildet ist. Der rahmenförmige Bakenfuß 12 weist im Inneren ein oder mehrere (hier nicht sichtbare) Rohrteile auf, die vorzugsweise miteinander verschweißt sind, wobei die Rohre des Bakenfußes 12 einen Grundrahmen bilden. Der ringförmige Grundrahmen des Bakenfußes 12 ist dabei von einem Gummimaterial ummantelt. Der Bakenfuß 12 ist hierbei als länglich gestreckter Rahmen ausgebildet, wobei der Bakenfuß 12 hierbei in sich geschlossen ausgebildet ist, wodurch der Bakenfuß 12 eine ringförmige in sich geschlossene Struktur aufweist (vgl. Fig. 1d, Fig. 2a) und einen Freiraum umgibt.

Ferner weist die Verkehrsbake 10 ein mehrteiliges Bakenblatt 14 auf, wobei das Bakenblatt 14 aus drei teleskopierbaren Bakenblattsegmenten 16.1, 16.2 und 16.3 gebildet wird. Das untere (und größte bzw. breiteste) Bakenblattsegment 16.1 ist unterseitig über zwei verrastbare Drehgelenke 18.1, 18.2 (vgl. Fig. 1d) innenseitig mit dem Bakenfuß 12 verbunden. Durch die Drehgelenke 18.1, 18.2 ist das Bakenblatt 14 gegenüber dem Bakenfuß 12 verschwenkbar gelagert. Die Drehgelenke 18.1, 18.2 sind dabei jeweils aus einer am Bakenfuß 12 angeordneten Lasche gebildet, die mit dem aus Metall hergestellten Grundrahmen des Bakenfußes 12 verbunden ist, und einem mit einer Nut versehenen Befestigungsteil, das an dem unteren Blattsegment 16.1 angeordnet ist, gebildet. Beim Aufstellen der Verkehrsbake 10 hintergreift die Nut des Befestigungsteils die Lasche am Bakenfuß 12, so dass das Bakenblattsegment 16.1 senkrecht positioniert und fixiert ist.

Die teleskopierbaren Bakenblattsegmente 16.1, 16.2, 16.3 für das Bakenblatt 14 sind teleskopierbar ausgebildet, wobei die Bakenblattsegmente 16.1, 16.2, 16.3 an beiden Längsseiten Führungsschienen aufweisen. Das Bakenblattsegment 16.1 weist auf beiden Schmalseiten bzw. an den Längsseiten Führungsschienen 21.1, 21.2 auf, wobei die Führungsschienen 21.1, 21.2 derart ausgebildet sind, um die Führungsschienen 22.1, 22.2 des mittleren Bakenblattsegments 16.2 aufzunehmen, so dass das kleinere Bakenblattsegment 16.2 gegenüber dem größeren Bakenblattsegment 16.1 teleskopierbar ist. Die seitlichen Führungsschienen 23.1, 23.2 des oberen und kleinsten Bakenblattsegments 16.3 sind in den Führungsschienen 22.1, 22.2 des zweiten (und mittleren) Bakenblattsegments 16.2 linear bewegbar. Hierdurch wird eine Teleskopierbarkeit der Bakenblattsegmente 16.1, 16.2, 16.3 erreicht. Vorzugsweise bestehen die Bakenblattsegmente 16.1, 16.2, 16.3 sowie die Führungsschienen 21.1, 21.2, 22.1, 22.2. sowie 23.1, 23.2 der Bakenblattsegmente 16.1, 16.2, 16.3 aus Aluminiumprofilen oder dergleichen. Auf der Vorderseite sind die Bakenblattsegmente 16.1, 16.2, 16.3 mit einer retroreflektierenden Folie jeweils versehen.

An der Oberseite des endseitigen Bakenblattsegments 16.3 ist eine Signalleuchte 28 angeordnet, wobei die Signalleuchte 28 an ihrer Oberseite einen Griff 20 bzw. eine Griffmulde aufweist.

An der Unterseite des Bakenfußes 12 sind Füße 11 ausgebildet, auf denen der Bakenfuß 12 auf einem Boden oder Untergrund aufgestellt wird. Im eingefahrenen Zustand der Bakenblattsegmente 16.1, 16.2, 16.3 (vgl. Fig. 1c, 1d) ist es möglich, dass die Bakenblattsegmente 16.1, 16.2, 16.3 umgeklappt werden (vgl. Fig. 1c, 1d), wodurch die Bakenblattsegmente 16.1, 16.2, 16.3 horizontal angeordnet werden, wobei die Anordnung der zusammengeschobenen Bakenblattsegmente 16.1, 16.2, 16.3 von dem rahmenförmigen Bakenfuß 12 aufgenommen und umgeben werden.

Im Bereich des Griffes 20 weist der Bakenfuß 12 eine Ausnehmung 13 auf, so dass hierdurch das Bakenblatt 14 in den eingefahrenen Positionen der Bakenblattsegmente 16.1, 16.2, 16.3 waagerecht angeordnet ist.

An der Oberseite weist der Bakenfuß 12 im Bereich der unterseitigen Füße 11 formkomplementäre und nutartige Ausnehmungen 19 bzw. Vertiefungen für die Füße 11 auf, so dass bei Anordnung einer baugleichen Bake 10 auf der in Fig. 1d dargestellten zusammengeklappten Verkehrsbake 10 die Verkehrsbaken aufeinandergestapelt werden können. Hierbei greifen die Füße 11 der aufgesetzten Bake in die formkomplementären Ausnehmungen 19 der unteren Bake ein.

An der von der Signalleuchte 28 abgewandten Stirnseite weist der Bakenfuß 12 ebenfalls eine Ausnehmung auf, so dass aufgrund des Zwischenraums zwischen der Stirnseite des Bakenfußes 12 und der Unterseite des Bakenblattsegments 16.1 hierdurch ein Griff 15 ausgebildet ist, wodurch die Handhabung der Verkehrsbake 10 verbessert wird.

In Fig. 2a sowie in den Fig. 2b und 2c sind verschiedenen Darstellungen einer weiteren Verkehrsbake gemäß einem zweiten Ausführungsbeispiel schematisch dargestellt.

Bei der in Fig. 2a gezeigten schematischen Darstellung ist eine Ansicht von schräg oben gezeigt, wobei aus Gründen der Übersichtlichkeit von der Darstellung einer oberseitigen Leuchte abgesehen wurde.

Hierbei ist erkennbar, dass die Führungsschiene 22.1 bzw. 22.2 des zweiten Bakenblattsegments 16.2 in der Führungsschiene 21.1 bzw. 21.2 des unteren Bakenblattsegments 16.1 linear geführt wird. Die Führungsschiene 22.1 sowie 22.2 des zweiten (und mittleren) Bakenblattsegments 16.2 wirkt mit der Führungsschiene 23.1 sowie 23.2 des oberen Bakenblattsegments 16.3 zusammen.

Das untere Bakenblattsegment 16.1 ist über die Drehgelenke 18.1, 18.2 mit dem Bakenfuß 12 verbunden. Hierbei weisen die Drehgelenke 18.1, 18.2 (hier nicht dargestellte) Führungskulissen bzw. Positionskulissen und entsprechende in die Positionskulissen eingreifende Rastnasen oder dergleichen auf, wodurch das Bakenblatt 14 bei ausgezogenen Bakenblattsegmenten 16.1, 16.2, 16.3 in die vertikale Aufstellposition gebracht wird. Hierdurch wird bei Verrastung der Drehgelenke 18.1, 18.2 eine stabile vertikale Anordnung des Bakenblatts 14 erreicht.

Um bei Ausbildung des Bakenblatts 14 bei einer aufrechten Aufstellung ein Verrutschen der Bakenblattsegmente 16.1, 16.2, 16.3 gegeneinander zu verhindern, sind in den Führungsschienen 21.1, 21.2, 22.1, 22.2, 23.1 und 23.2 entsprechende Rastsicherungen, insbesondere federbeaufschlagte Rastsicherungen, ausgebildet, so dass bei Errichtung der Verkehrsbake 10 das Bakenblatt 14 stabil fixiert ist.

Wie aus den Fig. 2a, 2b ersichtlich ist, sind an den Längsseiten des Bakenfußes 12 kufenartige Erhebungen 17.1, 17.2 ausgebildet, die in an der Unterseite (und hier nicht dargestellte) nutartige Ausnehmungen eines weiteren Bakenfußes 12, der auf dem unteren Bakenfuß aufgesetzt wird, eingreifen, wodurch die Verkehrsbaken 10 verrutschsicher aufeinander stapelbar sind, wie dies in Fig. 2c schematisch dargestellt ist.

Die in Fig. 1b und 1d dargestellte Verkehrsbake 10 ist in Fig. 3a und 3b nochmals schematisch dargestellt. Darüber hinaus weist bei der Verkehrsbake 10 gemäß Fig. 3a die Signalleuchte 28 einen schematisch eingezeichneten Akkumulator 30 auf, so dass unter Verwendung des Akkumulators 30 das oder die elektrischen Leuchtmittel der Signalleuchte 28 betrieben werden. Der Akkumulator 30 ist dabei in einer Ausgestaltung integraler Bestandteil der Signalleuchte 28. In der aufgestellten Position (Fig. 3a) der Verkehrsbake 10 wird das wenigstens eine Leuchtmittel der Signalleuchte 28 mittels des Akkumulators 30 mit elektrischer Energie versorgt bzw. beaufschlagt.

Um den Akkumulator 30 mit elektrischer Energie aufzuladen, wird das Bakenblatt 14 aus der Arbeitsposition in die (eingefahrene) Ruheposition gebracht bzw. umgeklappt (vgl. Fig. 3b), so dass der Akkumulator 30 der Signalleuchte 28 im Bereich einer am Bakenfuß 12 angeordneten Ladestation 32 angeordnet wird oder ist. Mittels der am Bakenfuß 12 vorgesehenen Ladestation 32 wird beim Betrieb der Ladestation 32 der Akkumulator 30 wieder mit elektrischer Energie aufgeladen. Ferner sind in einer Weiterbildung entsprechende Steuermittel oder Regelmittel vorgesehen, um den Aufladeprozess des Akkumulators 30 zu steuern oder zu regeln.

Fig. 4a und Fig. 4b zeigen schematisch perspektivische Ansichten eines Gestells 40 für eine Verkehrsbake 10, wobei bei der Darstellung in Fig. 4b die Verkehrsbake 10 im Gestell 40 angeordnet ist. Das Gestell 40 ist aus mehreren Rahmenteilen zusammengebaut, so dass das Gestell 40 ein unteres Aufnahmefach 42 für den Bakenfuß 12 der Verkehrsbake 12 aufweist, wodurch die Verkehrsbake 10 von einer Einbringseite in das Gestell 40 eingeschoben wird. Oberhalb des Aufnahmefachs 42 des Gestells 40 ist für den Bakenfuß ein Aufnahmefach 44 für das Bakenblatt 14 der als Klappbake ausgebildeten Verkehrsbake 10 ausbildet, so dass beim Einbringen der Verkehrsbake 10 in das Gestell 40 das Bakenblatt 14 darin sicher platziert ist.

Das Gestell 40 weist ferner mehrere vertikale Standfüße 46.1, 46.2, 46.3, 46.4 auf, die eine rechteckförmige Standfläche begrenzen. Insbesondere ist das Gestell 40 modulartig ausgebildet, so dass auf den Standfüßen 46.1, 46.2, 46.3, 46.4 des Gestells 40 ein weiteres, vorzugsweise baugleiches, Gestell anordbar bzw. stapelbar ist.

An der offenen Einbringseite des Gestells 40, an der die Verkehrsbake 10 in das Gestell 40 eingeschoben wird, ist an der Einbringseite des Aufnahmefachs 42 für den Bakenfuß 12 ein bewegbarer, insbesondere drehbarer oder schwenkbarer, Sicherungsriegel 48 angeordnet, so dass die Verkehrsbake 10 bei Aufnahme im Gestell 40 gesichert und ein Herausfallen der Verkehrsbake 10 verhindert wird.

Ferner ist beim Gestell 40 im von der Einbringseite abgewandten Bereich bzw. Kopfbereich eine externe Ladestation 50 unterhalb des Aufnahmefachs 44 für das Bakenblatt 14 angeordnet, so dass nach Anordnung der Verkehrsbake 10 im Gestell 40 (vgl. Fig. 4b) die Signalleuchte 28 mit ihrem Akkumulator im Bereich der Ladestation 50 anordnet ist, so dass mittels der Ladestation 50 ein (hier nicht dargestellter) Akkumulator der Signalleuchte 28 auf induktive Weise drahtlos mit elektrischer Energie aufgeladen wird. Bei der in Fig. 4b dargestellten Verkehrsbake 10 ist die Signalleuchte 28 des Bakenblatts 14 oberhalb der Ladestation 50 angeordnet.

Im Rahmen der Erfindung ist es ebenfalls denkbar, dass das Gestell 40 in einer (nicht dargestellten) Weiterbildung als Ladegestell für eine erfindungsgemäße Verkehrsbake mit einer Ladestation derart eingerichtet ist, um Akkumulatoren von Signalleuchten von teleskopierbaren Verkehrsbaken mit mehreren Bakenblattsegmenten auf induktive, drahtlose Weise aufzuladen.

Die in Fig. 5a schematisch gezeigte Draufsicht einer zusammengeklappten Verkehrsbake basiert auf der in Fig. 2b dargestellten Verkehrsbake 10 (siehe oben). Darüber hinaus weist der Griff 20 der Signalleuchte 28 der Verkehrsbake 10 in Fig. 5a im Inneren eine Sekundärspule 25 auf, die mit dem im Inneren der Signalleuchte 28 vorgesehenen Akkumulator 30, wie dies schematisch angedeutet ist, verbunden ist. Unter Verwendung der Sekundärspule 25 ist der schematisch eingezeichnete Akkumulator 30 der Verkehrsbake 10 auf induktive Weise aufladbar. Aus Gründen der Übersichtlichkeit wurde von der Darstellung weiterer Komponenten zum induktiven Laden des Akkumulators 30 abgesehen.

Die Sekundärspule 25 ist im freien Endbereich bzw. im Randbereich des Griffes 20, der von der Signalleuchte 28 abgewandt, angeordnet und in den Griff 20 integriert. Insbesondere ist der Griff 20 nach Art einer Griffschale oder dergleichen ausgebildet. Die Sekundärspule 25 erstreckt sich entlang des äußeren Rands des Griffes 20.

In Fig. 5b ist schematisch eine Ansicht von mehreren übereinander gestapelten Verkehrsbaken 10 gemäß der in Fig. 5a gezeigten Ausführungsform dargestellt. Die Verkehrsbaken 10 weisen in ihren Griffen 20 jeweils eine Sekundärspule 25 zum induktiven Aufladen der jeweiligen (hier nicht dargestellten) Akkumulatoren für die Signalleuchten auf. Ferner ist an der gestapelten Anordnung der Verkehrsbaken 10 an der Seite mit den Griffen 20 eine externe Ladestation 34 angeordnet.

Die Ladestation 34 weist mehrere, übereinander angeordnete Primärspulen 35 auf, die jeweils mit einer Sekundärspule 25 der Griffe 20 für den jeweiligen Aufladevorgang der Akkumulatoren zusammenwirken. Die Primärspulen 35 sind hierbei in rippenartigen Vorsprüngen der Ladestation 34 angeordnet, wobei die rippenartigen Vorsprünge mit den Primärspulen 35 in den jeweiligen Zwischenraum zwischen dem Griff 20 mit der Sekundärspule 25 und der Ausnehmung 13 des Bakenfußes 12 für den jeweiligen Griff 20 (vgl. Fig. 2a) einbringbar und angeordnet sind.

Durch die jeweilige induktive Kopplung einer Primärspule 35 mit einer Sekundärspule 25 der aufeinander gestapelten Verkehrsbaken 10 werden die Akkumulatoren der Verkehrsbaken auf drahtlose Weise aufgeladen.

Bei einer hier nicht dargestellten Ausgestaltung der externen Ladestation 34 sind die Primärspulen 35 für die induktive Energieübertagung auf der gleichen Höhe der korrespondieren Sekundärspulen 25 der Verkehrsbaken ausgebildet oder angeordnet, so dass die Primärspulen 35 stirnseitig den Sekundärspulen 25 gegenüberliegend angeordnet sind.

Insbesondere sind folgende Ausführungsformen im Rahmen der Offenbarung der vorliegenden Patentanmeldung beschrieben:
1. Verkehrsbake (10) mit einem Bakenfuß (12) und einem Bakenblatt (14), dadurch gekennzeichnet, dass das Bakenblatt (14) mehrere Bakenblattsegmente (16.1, 16.2, 16.3) aufweist, wobei die Bakenblattsegmente (16.1, 16.2, 16.3) teleskopierbar sind.
2. Verkehrsbake (10) nach Ausführungsform 1, dadurch gekennzeichnet, dass die Bakenblattsegmente (16.1, 16.2, 16.3) derart eingerichtet sind, dass die Bakenblattsegmente (16.1, 16.2, 16.3) in ausgefahrenen Positionen zur Ausbildung eines vollständigen Bakenblatts (14) verrutschsicher angeordnet sind und/oder die Bakenblattsegmente (16.1, 16.2, 16.3) in den eingefahrenen Positionen einen Teil des Bakenblatts (14) ausbilden.
3. Verkehrsbake (10) nach Ausführungsform 1 oder 2, dadurch gekennzeichnet, dass ein Teleskopschienensystem für die Bakenblattsegmente (16.1, 16.2, 16.3) vorgesehen ist und das Teleskopschienensystem derart eingerichtet ist, um die oder wenigstens zwei Bakenblattsegmente (16.1, 16.2, 16.3) gegeneinander zu verschieben.
4. Verkehrsbake (10) nach einer der Ausführungsformen 1 bis 3 dadurch gekennzeichnet, dass zwei Bakenblattsegmente (16.1, 16.2, 16.3) jeweils wenigstens eine Schiene (21.1, 21.2, 22.1, 22.2, 23.1, 23.2) aufweisen, wobei die wenigstens eine Schiene (21.1, 21.2, 22.1, 22.2, 23.1, 23.2) eines ersten Bakenblattsegments (16.1, 16.2, 16.3) mit der wenigstens einen Schiene (21.1, 21.2, 22.1, 22.2, 23.1, 23.2) eines zweiten Bakenblattsegments (16.1, 16.2, 16.3) zusammenwirken, so dass die eine Schiene (21.1, 21.2, 22.1, 22.2, 23.1, 23.2) des ersten Bakenblattsegments (16.1, 16.2, 16.3) entlang der Schiene (21.1, 21.2, 22.1, 22.2, 23.1, 23.2) des zweiten Bakenblattsegments (16.1, 16.2, 16.3) linear bewegbar ist oder bewegt wird.
5. Verkehrsbake (10) nach Ausführungsform 4, dadurch gekennzeichnet, dass jedes Bakenblattsegment (16.1, 16.2, 16.3) jeweils zwei Schienen (21.1, 21.2, 22.1, 22.2, 23.1, 23.2) aufweist, wobei insbesondere eine Schiene (21.1, 21.2, 22.1, 22.2, 23.1, 23.2) an jeweils einer der beiden Längsseiten der Bakenblattsegmente (16.1, 16.2, 16.3) angeordnet ist.
6. Verkehrsbake (10) nach Ausführungsform 4 oder 5, dadurch gekennzeichnet, dass für zwei miteinander zusammenwirkende Schienen (21.1, 21.2, 22.1, 22.2, 23.1, 23.2) von zwei Bakenblattsegmenten (16.1, 16.2, 16.3) wenigstens eine Rastsicherung, insbesondere eine federbelastete Rastsicherung, vorgesehen ist.
7. Verkehrsbake (10) nach einer der Ausführungsformen 1 bis 6, dadurch gekennzeichnet, dass ein endseitiges Bakenblattsegment (16.3) für das Bakenblatt (14) mit einer Leuchte (28), insbesondere Verkehrsleuchte (28), versehen oder verbindbar ist und/oder dass ein endseitiges Bakenblattsegment (16.1) mit dem Bakenfuß (12) verbindbar oder verbunden ist.
8. Verkehrsbake (10) nach einer der Ausführungsformen 1 bis 7, dadurch gekennzeichnet, dass ein endseitiges Bakenblattsegment (16.1) für den Bakenfuß (12) mit einer Gelenkanordnung (18.1, 18.2) mit dem Bakenfuß (12) verbindbar oder verbunden ist, derart, dass die Bakenblattsegmente (16.1, 16.2, 16.3) in einer, vorzugsweise senkrechten, Aufstellposition zur Ausbildung des Bakenblatts (14) bringbar sind und die Bakenblattsegmente (16.1, 16.2, 16.3) in einer, vorzugsweise horizontalen, Ruheposition zur Anlage oder Auflage am Bakenfuß (12) bringbar sind.
9. Verkehrsbake (10) gemäß Oberbegriff nach Ausführungsform 1 oder nach einer der Ausführungsformen 1 bis 8, dadurch gekennzeichnet, dass der Bakenfuß (12) einen Rahmen (12) aufweist oder als Rahmen (12) ausgebildet ist, wobei der Rahmen des Bakenfußes (12) derart eingerichtet ist, ein, vorzugsweise umgeklapptes, Bakenblatt (14) oder eine Anordnung von, vorzugsweise teleskopierbaren und/oder umgeklappten, Bakenblattsegmenten (16.1, 16.2, 16.3) zur Ausbildung eines Bakenblatts (14), vorzugsweise formkomplementär, aufzunehmen.
10. Verkehrsbake (10) nach einer der Ausführungsformen 1 bis 9, dadurch gekennzeichnet, dass der Bakenfuß (12), vorzugsweise mit einem am Rahmen angeordneten Bakenblatt (14) oder mit einer am Rahmen angeordneten Anordnung von Bakenblattsegmenten (16.1, 16.2, 16.3), im Zusammenwirken mit einem weiteren Bakenfuß (12) stapelbar ausgebildet ist, wobei insbesondere der Bakenfuß (12) bei gestapelter Anordnung des Bakenfußes (12) auf dem weiteren Bakenfuß (12) verrutschsicher angeordnet ist.
11. Verkehrsbake (10) nach Ausführungsform 9 oder 10, dadurch gekennzeichnet, dass der Rahmen des Bakenfußes (12) einen vorspringenden Positionierungskörper (11, 17.1, 17.2) oder mehrere miteinander zusammenwirkende Positionierungskörper (11, 17.1, 17.2) aufweist, wobei insbesondere der oder die Positionierungskörper (11, 17.1, 17.2) auf der Oberseite des Bakenfußes (12) ausgebildet sind.
12. Verkehrsbake (10) nach einer der Ausführungsformen 1 bis 11, dadurch gekennzeichnet, dass der Bakenfuß (12) an der Unterseite und/oder Oberseite mit wenigstens einer, vorzugsweise nutartigen, Ausnehmung zur Aufnahme von wenigstens einem Positionierungskörper (17.1, 17.2) eines weiteren Bakenfußes (12) ausgebildet ist, wobei die wenigstens eine Ausnehmung eingerichtet ist, um einen oberseitigen und/oder unterseitigen Positionierungskörper (11, 17.1, 17.2) des zweiten Bakenfußes (12) verrutschsicher aufzunehmen, wobei die unterseitige und/oder oberseitige Ausnehmung des Bakenfußes (12) und der oder die Positionierungskörper (11, 17.1, 17.2) form- und funktionskomplementär zusammenwirken.
13. Verkehrsbake (10) nach einer der Ausführungsformen 1 bis 12, dadurch gekennzeichnet, dass für das Bakenblatt (14) ein Leuchtkörper (28), insbesondere eine Verkehrsleuchte, vorgesehen ist, wobei insbesondere der Leuchtkörper (28) am endseitigen Bakenblattsegment (16.3) anordbar oder angeordnet ist und/oder insbesondere der Leuchtkörper (28) einen Griff (20) aufweist, wobei insbesondere der Griff (20) des Leuchtkörpers (28) bei Anordnung des Bakenblatts (14) oder der Anordnung der zusammengeschobenen Bakenblattsegmente (16.1, 16.2, 16.3) vom Bakenfuß (12) aufgenommen ist.
14. Verkehrsbake (10) nach einer der Ausführungsformen 1 bis 13, dadurch gekennzeichnet, dass der Bakenfuß (12) ringförmig oder nach Art eines Rings ausgebildet ist und/oder der Bakenfuß (12) langgestreckt ausgebildet ist, wobei insbesondere im Bereich einer Stirnseite des Bakenfußes (12) das Bakenblatt (14) oder die Anordnung der Bakenblattsegmente (16.1, 16.2, 16.3) drehbar oder schwenkbar mit dem Bakenfuß (12) verbunden oder verbindbar ist.
15. Verkehrsbake (10) gemäß Oberbegriff nach Ausführungsform 1 oder nach einer der Ausführungsformen 1 bis 14, wobei das Bakenblatt (14) einen Leuchtkörper (28), insbesondere Verkehrsleuchte (28), aufweist und einen Akkumulator (30) zum Betreiben des Leuchtkörpers (28) vorgesehen ist, dadurch gekennzeichnet, dass der Akkumulator (30) für den Leuchtkörper (28) derart eingerichtet ist, um auf drahtlose, induktive Weise mittels einer, vorzugsweise externen, Ladestation (32) aufgeladen zu werden, wobei insbesondere die Ladestation (32) für den Akkumulator im Bakenfuß (12), vorzugsweise integriert, ausgebildet ist.
16. Ladestation (32) für einen Akkumulator (30) eines Leuchtkörpers (28) einer Verkehrsbake (10), insbesondere einer Verkehrsbake (10) nach Ausführungsform 15, wobei die Ladestation (32) ausgebildet ist, um jeweils einen Akkumulator (30) von mehreren, vorzugsweise übereinander gestapelten, Verkehrsbaken (10), vorzugsweise gleichzeitig, aufzuladen, wobei insbesondere die Ladestation (32) turmartig oder als Turm ausbildet ist und/oder wobei die Ladestation (32) mehrere, in Abständen, vorzugsweise übereinander, angeordnete Primärspulen (35), die mit jeweils einer Sekundärspule (25) für einen Akkumulator (30) zur Aufladung des Akkumulators (30) zusammenwirken, aufweist.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezuglszeichenliste

- 10: Verkehrsbake
- 11: Fußteile
- 12: Bakenfuß
- 13: Ausnehmung
- 14: Bakenblatt
- 15: Griff
- 16.1, 16.2, 16.3: Bakenblattsegment
- 17.1, 17.2: Vorsprünge
- 18.1, 18.2: Drehgelenk
- 19: Ausnehmung
- 20: Griff
- 21.1, 21.2: Führungsschiene
- 23.1, 23.2: Führungsschiene
- 25: Sekundärspule
- 28: Signalleuchte
- 30: Akkumulator
- 32: Ladestation
- 34: Ladestation
- 35: Primärspule
- 40: Gestell
- 42: Aufnahmefach
- 44: Aufnahmefach
- 46.1, ..., 46.4: Standfuß
- 48: Sicherungsriegel
- 50: Ladestation

## Patentansprüche

1. Verkehrsbake (10) mit einem Bakenfuß (12) und einem Bakenblatt (14), **dadurch gekennzeichnet, dass** das Bakenblatt (14) mehrere Bakenblattsegmente (16.1, 16.2, 16.3) aufweist, wobei die Bakenblattsegmente (16.1, 16.2, 16.3) teleskopierbar sind.

2. Verkehrsbake (10) nach Anspruch 1, **dadurch gekennzeichnet, dass** die Bakenblattsegmente (16.1, 16.2, 16.3) derart eingerichtet sind, dass die Bakenblattsegmente (16.1, 16.2, 16.3) in ausgefahrenen Positionen zur Ausbildung eines vollständigen Bakenblatts (14) verrutschsicher angeordnet sind und/oder die Bakenblattsegmente (16.1, 16.2, 16.3) in den eingefahrenen Positionen einen Teil des Bakenblatts (14) ausbilden.

3. Verkehrsbake (10) nach Anspruch 1 oder 2, **dadurch gekennzeichnet, dass** ein Teleskopschienensystem für die Bakenblattsegmente (16.1, 16.2, 16.3) vorgesehen ist und das Teleskopschienensystem derart eingerichtet ist, um die oder wenigstens zwei Bakenblattsegmente (16.1, 16.2, 16.3) gegeneinander zu verschieben.

4. Verkehrsbake (10) nach einem der Ansprüche 1 bis 3 **dadurch gekennzeichnet, dass** zwei Bakenblattsegmente (16.1, 16.2, 16.3) jeweils wenigstens eine Schiene (21.1, 21.2, 22.1, 22.2, 23.1, 23.2) aufweisen, wobei die wenigstens eine Schiene (21.1, 21.2, 22.1, 22.2, 23.1, 23.2) eines ersten Bakenblattsegments (16.1, 16.2, 16.3) mit der wenigstens einen Schiene (21.1, 21.2, 22.1, 22.2, 23.1, 23.2) eines zweiten Bakenblattsegments (16.1, 16.2, 16.3) zusammenwirken, so dass die eine Schiene (21.1, 21.2, 22.1, 22.2, 23.1, 23.2) des ersten Bakenblattsegments (16.1, 16.2, 16.3) entlang der Schiene (21.1, 21.2, 22.1, 22.2, 23.1, 23.2) des zweiten Bakenblattsegments (16.1, 16.2, 16.3) linear bewegbar ist oder bewegt wird.

5. Verkehrsbake (10) nach Anspruch 4, **dadurch gekennzeichnet, dass** jedes Bakenblattsegment (16.1, 16.2, 16.3) jeweils zwei Schienen (21.1, 21.2, 22.1, 22.2, 23.1, 23.2) aufweist, wobei insbesondere eine Schiene (21.1, 21.2, 22.1, 22.2, 23.1, 23.2) an jeweils einer der beiden Längsseiten der Bakenblattsegmente (16.1, 16.2, 16.3) angeordnet ist.

6. Verkehrsbake (10) nach Anspruch 4 oder 5, **dadurch gekennzeichnet, dass** für zwei miteinander zusammenwirkende Schienen (21.1, 21.2, 22.1, 22.2, 23.1, 23.2) von zwei Bakenblattsegmenten (16.1, 16.2, 16.3) wenigstens eine Rastsicherung, insbesondere eine federbelastete Rastsicherung, vorgesehen ist.

7. Verkehrsbake (10) nach einem der Ansprüche 1 bis 6, **dadurch gekennzeichnet, dass** ein endseitiges Bakenblattsegment (16.3) für das Bakenblatt (14) mit einer Leuchte (28), insbesondere Verkehrsleuchte (28), versehen oder verbindbar ist und/oder dass ein endseitiges Bakenblattsegment (16.1) mit dem Bakenfuß (12) verbindbar oder verbunden ist.

8. Verkehrsbake (10) nach einem der Ansprüche 1 bis 7, **dadurch gekennzeichnet, dass** ein endseitiges Bakenblattsegment (16.1) für den Bakenfuß (12) mit einer Gelenkanordnung (18.1, 18.2) mit dem Bakenfuß (12) verbindbar oder verbunden ist, derart, dass die Bakenblattsegmente (16.1, 16.2, 16.3) in einer, vorzugsweise senkrechten, Aufstellposition zur Ausbildung des Bakenblatts (14) bringbar sind und die Bakenblattsegmente (16.1, 16.2, 16.3) in einer, vorzugsweise horizontalen, Ruheposition zur Anlage oder Auflage am Bakenfuß (12) bringbar sind.

9. Verkehrsbake (10) nach einem der Ansprüche 1 bis 8, **dadurch gekennzeichnet, dass** der Bakenfuß (12) einen Rahmen (12) aufweist oder als Rahmen (12) ausgebildet ist, wobei der Rahmen des Bakenfußes (12) derart eingerichtet ist, ein, vorzugsweise umgeklapptes, Bakenblatt (14) oder eine Anordnung von, vorzugsweise teleskopierbaren und/oder umgeklappten, Bakenblattsegmenten (16.1, 16.2, 16.3) zur Ausbildung eines Bakenblatts (14), vorzugsweise formkomplementär, aufzunehmen.

10. Verkehrsbake (10) nach einem der Ansprüche 1 bis 9, **dadurch gekennzeichnet, dass** der Bakenfuß (12), vorzugsweise mit einem am Rahmen angeordneten Bakenblatt (14) oder mit einer am Rahmen angeordneten Anordnung von Bakenblattsegmenten (16.1, 16.2, 16.3), im Zusammenwirken mit einem weiteren Bakenfuß (12) stapelbar ausgebildet ist, wobei insbesondere der Bakenfuß (12) bei gestapelter Anordnung des Bakenfußes (12) auf dem weiteren Bakenfuß (12) verrutschsicher angeordnet ist.

11. Verkehrsbake (10) nach Anspruch 9 oder 10, **dadurch gekennzeichnet, dass** der Rahmen des Bakenfußes (12) einen vorspringenden Positionierungskörper (11, 17.1, 17.2) oder mehrere miteinander zusammenwirkende Positionierungskörper (11, 17.1, 17.2) aufweist, wobei insbesondere der oder die Positionierungskörper (11, 17.1, 17.2) auf der Oberseite des Bakenfußes (12) ausgebildet sind.

12. Verkehrsbake (10) nach einem der Ansprüche 1 bis 11, **dadurch gekennzeichnet, dass** der Bakenfuß (12) an der Unterseite und/oder Oberseite mit wenigstens einer, vorzugsweise nutartigen, Ausnehmung zur Aufnahme von wenigstens einem Positionierungskörper (17.1, 17.2) eines weiteren Bakenfußes (12) ausgebildet ist, wobei die wenigstens eine Ausnehmung eingerichtet ist, um einen oberseitigen und/oder unterseitigen Positionierungskörper (11, 17.1, 17.2) des zweiten Bakenfußes (12) verrutschsicher aufzunehmen, wobei die unterseitige und/oder oberseitige Ausnehmung des Bakenfußes (12) und der oder die Positionierungskörper (11, 17.1, 17.2) form- und funktionskomplementär zusammenwirken.

13. Verkehrsbake (10) nach einem der Ansprüche 1 bis 12, **dadurch gekennzeichnet, dass** für das Bakenblatt (14) ein Leuchtkörper (28), insbesondere eine Verkehrsleuchte, vorgesehen ist, wobei insbesondere der Leuchtkörper (28) am endseitigen Bakenblattsegment (16.3) anordbar oder angeordnet ist und/oder insbesondere der Leuchtkörper (28) einen Griff (20) aufweist, wobei insbesondere der Griff (20) des Leuchtkörpers (28) bei Anordnung des Bakenblatts (14) oder der Anordnung der zusammengeschobenen Bakenblattsegmente (16.1, 16.2, 16.3) vom Bakenfuß (12) aufgenommen ist.

14. Verkehrsbake (10) nach einem der Ansprüche 1 bis 13, **dadurch gekennzeichnet, dass** der Bakenfuß (12) ringförmig oder nach Art eines Rings ausgebildet ist und/oder der Bakenfuß (12) langgestreckt ausgebildet ist, wobei insbesondere im Bereich einer Stirnseite des Bakenfußes (12) das Bakenblatt (14) oder die Anordnung der Bakenblattsegmente (16.1, 16.2, 16.3) drehbar oder schwenkbar mit dem Bakenfuß (12) verbunden oder verbindbar ist.

15. Verkehrsbake (10) nach einem der Ansprüche 1 bis 14, wobei das Bakenblatt (14) einen Leuchtkörper (28), insbesondere Verkehrsleuchte (28), aufweist und einen Akkumulator (30) zum Betreiben des Leuchtkörpers (28) vorgesehen ist, **dadurch gekennzeichnet, dass** der Akkumulator (30) für den Leuchtkörper (28) derart eingerichtet ist, um auf drahtlose, induktive Weise mittels einer, vorzugsweise externen, Ladestation (32) aufgeladen zu werden, wobei insbesondere die Ladestation (32) für den Akkumulator im Bakenfuß (12), vorzugsweise integriert, ausgebildet ist.

## Claims

1. A traffic warning sign (10) comprising a sign base (12) and a sign blade (14), **characterized in that** the sign blade (14) has a plurality of sign blade segments (16.1, 16.2, 16.3), wherein the sign blade segments (16.1, 16.2, 16.3) are telescopable.

2. The traffic warning sign (10) according to Claim 1, **characterized in that** the sign blade segments (16.1, 16.2, 16.3) are set up such that the sign blade segments (16.1, 16.2, 16.3) are arranged in a non-slip manner in extended positions in order to configure a complete sign blade (14), and/or the sign blade segments (16.1, 16.2, 16.3) configure a part of the sign blade (14) in the retracted positions.

3. The traffic warning sign (10) according to Claim 1 or 2, **characterized in that** a telescopic rail system is provided for the sign blade segments (16.1, 16.2, 16.3) and the telescopic rail system is set up in such a way as to displace the or at least two sign blade segments (16.1, 16.2, 16.3) against one another.

4. The traffic warning sign (10) according to any one of Claims 1 to 3, **characterized in that** two sign blade segments (16.1, 16.2, 16.3) each have at least one rail (21.1, 21.2, 22.1, 22.2, 23.1, 23.2), wherein the at least one rail (21.1, 21.2, 22.1, 22.2, 23.1, 23.2) of a first sign blade segment (16.1, 16.2, 16.3) interacts with the at least one rail (21.1, 21.2, 22.1, 22.2, 23.1, 23.2) of a second sign blade segment (16.1, 16.2, 16.3) so that the one rail (21.1, 21.2, 22.1, 22.2, 23.1, 23.2) of the first sign blade segment (16.1, 16.2, 16.3) can be or is linearly moved along the rail (21.1, 21.2, 22.1, 22.2, 23.1, 23.2) of the second sign blade segment (16.1, 16.2, 16.3).

5. The traffic warning sign (10) according to Claim 4, **characterized in that** each sign blade segment (16.1, 16.2, 16.3) has two rails (21.1, 21.2, 22.1, 22.2, 23.1, 23.2) each, wherein in particular one rail (21.1, 21.2, 22.1, 22.2, 23.1, 23.2) is arranged in each case on one of the two longitudinal sides of the sign blade segments (16.1, 16.2, 16.3).

6. The traffic warning sign (10) according to Claim 4 or 5, **characterized in that** at least one catch lock, in particular one springloaded catch lock, is provided for two rails (21.1, 21.2, 22.1, 22.2, 23.1, 23.2), which interact with one another, of two sign blade segments (16.1, 16.2, 16.3).

7. The traffic warning sign (10) according to any one of Claims 1 to 6, **characterized in that** a sign blade segment (16.3) at the end for the sign blade (14) is provided with or can be connected to a light (28), in particular a traffic light (28), and/or that a sign blade segment (16.1) at the end can be or is connected to the sign base (12).

8. The traffic warning sign (10) according to any one of Claims 1 to 7, **characterized in that** a sign blade segment (16.1) at the end for the sign base (12) can be or is connected with an articulated arrangement (18.1, 18.2) to the sign base (12) such that the sign blade segments (16.1, 16.2, 16.3) can be brought into a, preferably vertical, mounting position for configuring the sign blade (14), and the sign blade segments (16.1, 16.2, 16.3) can be brought into a, preferably horizontal, resting position in order to lie in contact with or rest on the sign base (12).

9. The traffic warning sign (10) according to any one of Claims 1 to 8, **characterized in that** the sign base (12) has a frame (12) or is configured as a frame (12), wherein the frame of the sign base (12) is set up in such a manner as to receive a, preferably folded down, sign blade (14) or an arrangement of, preferably telescopable and/or folded down, sign blade segments (16.1, 16.2, 16.3) in order to configure a sign blade (14), preferably in a complementary manner in terms of the form thereof.

10. The traffic warning sign (10) according to any one of Claims 1 to 9, **characterized in that** the sign base (12), preferably with a sign blade (14) arranged on the frame or with an arrangement of sign blade segments (16.1, 16.2, 16.3) arranged on the frame, is configured to be stackable in interaction with an additional sign base (12), wherein in particular the sign base (12), in the case of a stacked arrangement of the sign base (12), is arranged in a non-slip manner on the additional sign base (12).

11. The traffic warning sign (10) according to Claim 9 or 10, **characterized in that** the frame of the sign base (12) has a protruding positioning body (11, 17.1, 17.2) or a plurality of positioning bodies (11, 17.1, 17.2) interacting with one another, wherein in particular the positioning body/bodies (11, 17.1, 17.2) is/are configured on the top side of the sign base (12).

12. The traffic warning sign (10) according to any one of Claims 1 to 11, **characterized in that** the sign base (12) is configured on the bottom side and/or top side with at least one, preferably groove-like, recess for receiving at least one positioning body (17.1, 17.2) of an additional sign base (12), wherein the at least one recess is set up in order to receive a positioning body (11, 17.1, 17.2) on the top side and/or bottom side of the second sign base (12) in a non-slip manner, wherein the recess on the bottom side and/or top side of the sign base (12) and the positioning body/bodies (11, 17.1, 17.2) interact in a complementary manner in terms of the form and function thereof.

13. The traffic warning sign (10) according to any one of Claims 1 to 12, **characterized in that** a light fixture (28), in particular a traffic light, is provided for the sign blade (14), wherein in particular the light fixture (28) can be or is arranged on the sign blade segment (16.3) at the end, and/or in particular the light fixture (28) has a handle (20), wherein in particular the handle (20) of the light fixture (28) is received by the sign base (12), on arranging the sign blade (14) or in the case of the arrangement of the pushed-together sign blade segments (16.1, 16.2, 16.3).

14. The traffic warning sign (10) according to any one of Claims 1 to 13, **characterized in that** the sign base (12) is configured annularly or in the manner of a ring and/or the sign base (12) is configured in an elongated form, wherein in particular in the region of a face of the sign base (12) the sign blade (14) or the arrangement of the sign blade segments (16.1, 16.2, 16.3) is or can be rotatably or swivelably connected to the sign base (12).

15. The traffic warning sign (10) according to any one of Claims 1 to 14, wherein the sign blade (14) has a light fixture (28), in particular a traffic light (28), and a rechargeable battery (30) is provided for operating the light fixture (28), **characterized in that** the rechargeable battery (30) for the light fixture (28) is set up in such a manner as to be charged up in a wireless, inductive way by means of a, preferably external, charging station (32), wherein in particular the charging station (32) for the rechargeable battery is configured in, preferably integrated into, the sign base (12).

## Revendications

1. Balise de circulation (10) avec une embase de balise (12) et un panneau de balise (14), **caractérisé en ce que** le panneau de balise (14) présente une pluralité de segments de panneau de balise (16.1, 16.2, 16.3), les segments de panneau de balise (16.1, 16.2, 16.3) étant télescopiques.

2. Balise de circulation (10) selon la revendication 1, **caractérisée en ce que** les segments de panneau de balise (16.1, 16.2, 16.3) sont agencés de telle sorte que les segments de panneau de balise (16.1, 16.2, 16.3) sont agencés de manière à ne pas glisser dans des positions étendues afin de former un panneau de balise complet, et / ou les segments de panneau de balise (16.1, 16.2, 16.3) font partie du panneau de balise (14) dans les positions rétractées.

3. Balise de circulation (10) selon la revendication 1 ou la revendication 2, **caractérisée en ce qu'**un système de rail télescopique est prévu pour les segments de panneau de balise (16.1, 16.2, 16.3) et **en ce que** le système de rail télescopique est agencé pour déplacer les deux ou les au moins deux segments de panneau de balise (16.1, 16.2, 16.3) les uns par rapport aux autres.

4. Balise de circulation (10) selon l'une des revendications 1 à 3, **caractérisée en ce que** deux segments de panneau de balise (16.1, 16.2, 16.3) comprennent chacun au moins un rail (21.1, 21.2, 22.1, 22.2, 23.1, 23.2), ledit au moins un rail (21.1, 21.2, 22.1, 22.2, 23.1, 23.2) d'un premier segment de panneau de balise 22.2, 22.2, 23.1, 23.2) est associé à au moins un rail (21.1, 21.2, 22.1, 22.2, 23.1, 23.2) d'un deuxième segment de panneau de balise (16.1, 16.2; 16.3), de sorte qu'un rail (21.1, 21.2, 22.1, 22.2, 23.1, 23.2) du premier segment de panneau de balise (16.1, 16.2; 16.3) est mobile linéairement ou déplacé le long du rail (21.1, 21.2, 22.1, 22.2, 23.1, 23.2) du deuxième segment de panneau de balise (16.1, 16.2, 16.3).

5. Balise de circulation (10) selon la revendication 4, **caractérisée en ce que** chaque segment de panneau de balise (16.1, 16.2, 16.3) comporte deux rails (21.1, 21.2, 22.1, 22.2, 23.1, 23.2), un rail 21.1, 21.2, 22.1, 22.2, 23.1, 23.2) étant en particulier disposé sur l'un des deux côtés longitudinaux des segments de panneau de balise (16.1, 16.2, 16.3).

6. Balise de circulation (10) selon la revendication 4 ou la revendication 5, **caractérisée en ce qu'**au moins un dispositif de verrouillage, en particulier un dispositif de verrouillage à ressort, est prévu pour deux rails coopérant mutuellement (21.1, 21.2, 22.1, 22.2, 23.1, 23.2) de deux segments de panneau de balise (16.1, 16.2, 16.3).

7. Balise de circulation (10) selon l'une des revendications 1 à 6, **caractérisée en ce qu'**un segment d'extrémité (16.3) de panneau de balise du panneau de balise (14) reçoit ou est apte à recevoir un feu (28), en particulier un feu de circulation, et/ou **en ce qu'**un segment d'extrémité (16.1) de panneau de balise est relié ou apte à être relié à l'embase de balise (12).

8. Balise de circulation (10) selon l'une des revendications 1 à 7, **caractérisée en ce qu'**un segment d'extrémité (16.1) de panneau de balise pour l'embase de balise (12) est relié ou apte à être relié à l'embase de balise au moyen d'un agencement d'articulation (18.1, 18.2), de telle sorte que les segments de panneau de balise (16.1, 16.2, 16.3) sont aptes à être amenés dans une position de montage, de préférence verticale, pour la mise en place du panneau de balise (14), et que les segments de panneau de balise (16.1, 16.2, 16.3) sont agencés dans une position de repos, de préférence horizontale, pour l'installation ou la mise en place sur l'embase de balise (12).

9. Balise de circulation (10) selon l'une des revendications 1 à 8, **caractérisée en ce que** l'embase de balise (12) comprend une armature (12) ou est construite sous la forme d'une armature (12), l'armature de l'embase de balise (12) étant configurée de sorte qu'un panneau de balise (14), de préférence plié, ou qu'un agencement de segments de panneau (16.1, 16.2, 16.3), de préférence télescopiques et/ou repliés, soient agencés, pour former un panneau de balise (14), de préférence de forme complémentaire.

10. Balise de circulation (10) selon l'une des revendications 1 à 9, **caractérisée en ce que** l'embase de balise (12), de préférence avec un panneau de balise (14) disposé sur l'armature ou avec un agencement de segments de panneau de balise (16.1, 16.2, 16.3) disposé sur l'armature, est conçu de façon à être empilable en coopération avec une autre embase de balise (12), l'embase de balise (12) étant en particulier disposée sur l'embase de balise (12) supplémentaire de manière non glissante lorsque l'embase de balise (12) est empilée.

11. Balise de circulation (10) selon la revendication 9 ou la revendication 10, **caractérisée en ce que** l'armature de l'embase de balise (12) comprend un corps de positionnement (11, 17.1, 17.2) en saillie, ou une pluralité de corps de positionnement (11, 17.1, 17.2) coopérant l'un avec l'autre, le ou les corps de positionnement (11, 17, 1, 17, 2) étant en particulier situés sur le côté supérieur de l'embase de balise (12).

12. Balise de circulation (10) selon l'une des revendications 1 à 11, **caractérisée en ce que** l'embase de balise (12) comprend, sur le côté inférieur et / ou le côté supérieur, au moins un évidement, de préférence en forme de rainure, pour recevoir au moins un corps de positionnement (11, 17.1, 17.2) d'une embase de balise (12), ledit au moins un évidement étant conçu pour recevoir de façon non glissante un corps de positionnement (11, 17, (12) supérieur et / ou inférieur de la deuxième embase de balise (12), l'évidement inférieur et / ou supérieur de l'embase de balise (12) et le ou les corps de positionnement (11, 17, 1, 17. 2) coopèrent par des formes fonctionnellement complémentaires.

13. Balise de circulation (10) selon l'une des revendications 1 à 12, **caractérisée en ce que** un appareil lumineux (28), en particulier un feu de signalisation, est prévu pour le panneau de balise (14), l'appareil lumineux (28) étant en particulier disposé ou apte à être disposé sur le segment d'extrémité (16.3) de panneau de balise et / ou l'appareil lumineux (28) comprend en particulier une poignée (20), la poignée (20) de l'appareil lumineux (28) étant en particulier reçue par l'embase de balise (12) lorsque le panneau de balise (14) est agencé ou lors de l'agencement des segments de lame de balise (16.1, 16.2, 16.3).

14. Balise de circulation (10) selon l'une des revendications 1 à 13, **caractérisée en ce que** l'embase de balise (12) est annulaire ou sous la forme d'un anneau et / ou l'embase de balise (12) est conçue de façon à être apte à être allongée, le panneau de balise (14) ou l'agencement des segments de panneau de balise (16.1, 16.2, 16.3) étant en particulier reliés ou aptes à être reliés à l'embase de balise (12) de manière rotative ou pivotante dans la zone d'une face d'extrémité de l'embase de balise (12).

15. Balise de circulation (10) selon l'une des revendications 1 à 14, dans laquelle le panneau de balise (14) comprend un appareil lumineux (28), en particulier un feu de signalisation (28), et une batterie (30) pour faire fonctionner l'appareil lumineux (28), **caractérisé en ce que** la batterie (30) pour l'appareil lumineux (28) est agencée de manière à pouvoir être chargée de manière inductive et sans fil au moyen d'une station de charge (32), de préférence externe, la station de charge (32) pour l'accumulateur étant en particulier située dans l'embase de balise (12), de préférence intégrée.
